# EUROPÄISCHE PATENTSCHRIFT

(11) **EP 0 543 276 B1**
(45) Veröffentlichungstag und Bekanntmachung des Hinweises auf die Patenterteilung: **29.01.1997**
(21) Anmeldenummer: 92119316.5
(22) Anmeldetag: 12.11.1992
(51) Int. Cl.: B66C 23/62, B66C 23/42

(54) **Fahrzeugkran**
Mobile crane
Grue mobile

(30) Priorität: 21.11.1991 DE 9114464 U
(43) Veröffentlichungstag der Anmeldung: 26.05.1993
(73) Patentinhaber: KIDDE INDUSTRIES, INC., Iselin, New Jersey 08830 (US)
(72) Erfinder: Lutz, Franz, W-7930 Ehingen (DE)
(74) Vertreter: Schwabe - Sandmair - Marx

(56) Entgegenhaltungen:
- EP-A- 0 325 064
- DE-A- 2 142 750
- DE-A- 2 300 643
- DE-A- 2 837 398
- DE-A- 3 806 709
- DE-A- 3 838 975
- DE-U- 9 001 589
- FR-A- 2 053 088
- FR-A- 2 181 565
- GB-A- 2 218 397

## Beschreibung

Die Erfindung betrifft einen Fahrzeugkran, d. h. eine Einheit welche als Hauptbestandteile ein selbstfahrendes, auch im Straßenverkehr einsetzbares Fahrgestell und einen beweglich an diesem abgestützten Teleskop-Kranmast nebst Kranantrieb aufweist, wobei das Fahrgestell einen sich in Fahrzeug-Längsrichtung erstreckenden, kastenförmig ausgebildeten Träger aufweist, die Räder des Krans zumindest teilweise lenk- und/oder antreibbar sind, der Teleskop-Kranmast bezüglich des Trägers mittels zumindest eines Tragarms um eine zwischen zwei benachbarten Radpaaren angeordnete, zum Träger vertikale Drehachse bewegbar und um eine von dieser in Fahrzeug-Längsrichtung beabstandete, zur Drehachse senkrechte Schwenkachse zwischen einer liegenden Fahrstellung und Kranstellungen schwenkbar ist, eine Fahrerkabine mit dem Teleskop-Kranmast um die vertikale Drehachse mitdrehbar ist und an dem Träger gehaltene bewegbare Stützbahn zur Entlastung der Räder im Kranbetrieb vorgesehen sind.

Ein derartiger Fahrzeugkran ist aus der DE-U-90 01 589 bekannt. Der bekannte Eran weist starre Radachsen auf, wodurch sich als Nachteil eine hohe Lage des Rahmens und des darauf befindlichen Oberwagens ergibt, was wegen der hohen Schwerpunktlage eine eingeschränkte Standsicherheit z.B. bei Kurvenfahrten zur Folge hat. Außerdem ist der Radeinschlag bei starren Achsen begrenzt, was sich bei Rangierbewegungen nachteilig bemerkbar macht. Um gute Sichtverhältnisse in der Fahrer- und Kranführerkabine sowohl bei Fahr- als auch bei Kranbetrieb zu erreichen, muß bei dem bekannten Kran das im Kranbetrieb mit dem Oberwagen und dem Kranmast mitbewegliche Führerhaus für jeden Wechsel der Betriebsart von Fahr- in den Kranbetrieb und umgekehrt um 180° gegenüber dem Kranmast um die vertikale Drehachse geschwenkt werden, wofür eine aufwendige Konstruktion der Schwenklagerung notwendig ist.

Fahrzeugkrane müssen einerseits derart ausgestaltet sein, daß sie bei hoher Tragfähigkeit, möglichst großer Hubhöhe und möglichst groß bemessenem Arbeitsradius eine sichere Handhabung im Kranbetrieb ermöglichen; andererseits muß sichergestellt sein, daß auch den Anforderungen Rechnung getragen wird, die sich im Hinblick auf einen sicheren Fahrbetrieb, insbesondere auch im Straßenverkehr, ergeben. Dabei sind auch die Anforderungen zu berücksichtigen, die sich aus Rangierbewegungen - beispielsweise an Abstellplätzen (Einstellplätzen, beengten Parkpositionen) oder unterschiedlichen Einsatzorten - ergeben.

Davon ausgehend liegt der Erfindung die Aufgabe zugrunde, einen Fahrzeugkran in der Weise auszugestalten, daß er bei vergleichsweise unveränderten Leistungen im Fahr- und Kranbetrieb vor allem bei die Fahrstellung einnehmendem (d. h. bei liegendem, eingefahrenem) Teleskop-Kranmast kompakt ausgebildet ist. Nach Möglichkeit soll bei im Vergleich zu herkömmlichen Fahrzeugkranen gleichen Radabständen und Raddurchmessern die Wendigkeit im Fahrbetrieb verbessert werden.

Die Aufgabe wird durch einen Fahrzeugkran gelöst, welcher die Merkmale des Anspruchs 1 aufweist. Ein wesentliches Merkmal der Erfindung besteht darin, daß die Räder über teleskopierbare Federbeine einzeln an dem Träger mit ausreichender Biege- und Torsionssteifigkeit aufgehängt sind, wobei für den Antrieb bevorzugt Einzelradantriebe, insbesondere an der Radnabe angeordnete Hydromotoren, zur Anwendung kommen.

Ein weiteres wesentliches Merkmal der Erfindung besteht darin, daß die für beide Betriebsarten (Kran- und Fahrbetrieb) ausgerüstete, mit dem Teleskop-Kranmast um dessen Drehachse mitdrehbare Fahrerkabine zusätzlich relativ zur Drehachse zumindest in einer Richtung - bei liegendem Kranmast in Fahrzeug-Längsrichtung und/oder in der Höhe - verstellbar abgestützt ist. Durch diese zusätzliche Bewegungsmöglichkeit läßt sich der Fahrzeugkran unter Umständen an unterschiedliche Einsatzbedingungen anpassen bzw. die Übersicht der Bedienungsperson in bestimmten Situationen verbessern. Dabei ist zugleich sichergestellt, daß die Fahrerkabine in beiden Betriebsarten in Fahrtrichtung ausgerichtet ist bzw. im Kranbetrieb die zuverlässige Beobachtung des Kranhakens und/oder der angehängten Last gestattet.

Die Verwendung zwischen jedem Federbein und dem Träger angeordneter sowie nach oben über diesen hinausragender pfostenartiger Halteelemente führt dazu, daß die Räder einen beachtlichen Lenkausschlag aufweisen und daß oberhalb der Oberkante des Trägers die Halteelemente miteinander verbindende Aussteifungselemente angebracht werden können, welche die Aufnahme größtmöglicher Kippmomente und somit hoher Radlasten zulassen. Vorzugsweise sind die Aussteifungselemente, die insbesondere als kastenförmige Querträger ausgebildet sein können, derart ausgestaltet, daß sie die Absenkung des Teleskop-Kranmastes in Richtung auf den Träger (d. h. in die liegende, eingefahrene Fahrstellung) nicht behindern bzw. die Aufnahme beispielsweise für den Kranbetrieb benötigter Gegenstände zulassen. Dies läßt sich in einfacher Weise dadurch erreichen, daß die Aussteifungselemente entweder im Bereich des Trägers nur eine geringe Bauhöhe aufweisen oder U-förmig ausgestaltet sind.
Die Befestigung der Federbeine am oberen Endabschnitt der Halteelemente ist insofern vorteilhaft, als sich bei insgesamt kompakter Bauweise ein verhältnismäßig groß bemessener Federweg der Federbeine verwirklichen läßt. Die zuletzt angesprochene Anordnung der Federbeine bezüglich der Halteelemente ermöglicht eine Einstellung der Radachsen, in welcher diese oberhalb der Unterkante des Trägers liegen.

Im Rahmen der Erfindung kann die Schwenkachse, an welcher der Teleskop-Kranmast zwischen der liegenden Fahrstellung und unterschiedlichen Kranstellungen schwenkbar ist, derart angeordnet sein, daß sie -
in Fahrzeug-Längsrichtung gesehen - in der Fahrstellung des Teleskop-Kranmastes weiter von der dazu senkrechten Drehachse entfernt liegt als die dem rückwärtigen Träger-Endabschnitt zugewandten Umfangsflächen des hinteren Radpaares (Anspruch 2). Die damit beschriebene Lage der Schwenkachse ermöglicht eine für den Fahrbetrieb günstige Ausrichtung des Teleskop-Kranmastes und bei Einhaltung einer vorgegebenen Gesamtlänge des Fahrzeugkrans die Verwendung eines ausreichend lang bemessenen Teleskop-Kranmastes. Die Schwenkachse kann sich insbesondere auch in der Nähe der hinteren Stützbeine befinden oder noch weiter von der Drehachse entfernt sein als diese.
Zur Abstützung der Schwenkachse ist zumindest ein (in diesem Fall auf einer Seite des Fahrzeugrahmens angeordneter) Tragarm vorgesehen, der vorzugsweise zumindest teilweise als torsionssteifer Kasten mit einem sich anschließenden Kragabschnitt ausgebildet ist; der Tragarm bildet danach einen Winkel, an dessen freiem Endabschnitt die Schwenkachse gehalten ist.
Eine Ausführungsform, bei welcher die Schwenkachse extrem weit von der Drehachse des Teleskop-Kranmastes entfernt liegt, läßt sich durch eine Anordnung der Schwenkachse gemäß Anspruch 3 verwirklichen. Bei dieser liegt die Schwenkachse zumindest in der Nähe der hinteren am Träger angebrachten Stützbeine. Diese liegen noch weiter von der Drehachse entfernt als die zuvor erwähnten Rad-Umfangsflächen.

Im Hinblick auf die Sicherheit im Fahrbetrieb und auf die Verwendung eines möglichst lang bemessenen Teleskop-Kranmastes sollte die Schwenkachse derart angeordnet sein, daß das hakenseitige Ende des Teleskop-Kranmastes in der Fahrstellung in Fahrtrichtung nach unten geneigt liegt (Anspruch 4). Dies läßt sich - gegebenenfalls auch zusätzlich zu den bereits erwähnten Maßnahmen - dadurch erreichen, daß die Schwenkachse bezüglich des Trägers verhältnismäßig hoch angebracht ist.

Eine vorteilhafte Ausgestaltung des Erfindungsgegenstandes ist dadurch gekennzeichnet, daß der Träger das die größte Fahrzeuglänge bestimmende Bauteil darstellt, falls der Teleskop-Kranmast die (liegende und eingefahrene) Fahrstellung einnimmt (Anspruch 5). In diesem Fall ist also der Teleskop-Kranmast derart ausgebildet und angeordnet, daß er in der Fahrstellung in Fahrzeug-Längsrichtung nicht über den Träger hinausragt und diesen möglichst in seiner Länge voll ausnutzt.

Die Fahrerkabine sollte in jedem Fall derart angeordnet sein, daß der Sichtkreis der in dieser befindlichen Bedienungsperson oberhalb des die Fahrstellung einnehmenden Teleskop-Kranmastes liegt (Anspruch 6). Die Betriebssicherheit des Fahrzeugkrans sowohl im Fahr- als auch im Kranbetrieb läßt sich bei Einhaltung kompakter Gesamtabmessungen dadurch erhöhen, daß die Fahrerkabine relativ zur Drehachse höhenverstellbar und/oder senkrecht zu dieser verfahrbar ist (Anspruch 7, 8).
Eine Kombination aus Höhenverstellbarkeit und Verfahrbarkeit läßt sich dabei in einfacher Weise dadurch verwirklichen, daß die Fahrerkabine sich über ein motorisch angetriebenes Parallellaufgestänge beispielsweise an dem Drehkranz für den Teleskop-Kranmast abstützt.

Die Halteelemente sind zweckmäßig derart ausgebildet, daß sie in der Draufsicht eine trapezförmige Querschnittsform aufweisen (Anspruch 9). Diese gestattet es, bei weitgehender Bewegungsfreiheit, also auch großen Einschlagwinkeln der zugehörigen Räder große Momente in den Träger einzuleiten.

Die Erfindung wird nachfolgend anhand der Zeichnung schematisch dargestellter Ausführungsformen im einzelnen erläutert.
Es zeigen:
- Fig. 1: in Seitenansicht einen Fahrzeugkran mit in Fahrstellung befindlichem Teleskop-Kranmast,
- Fig. 2: eine der Fig. 1 entsprechende Darstellung mit in Richtung auf den Fahrzeugrahmen abgesenkter Fahrerkabine,
- Fig. 3: in Seitenansicht eine Ausführungsform des Kranfahrzeugs mit höhenverstellbarer und in Längsrichtung verfahrbarer Fahrerkabine,
- Fig. 4: einen Vertikalschnitt durch einen Fahrzeugkran nach Linie IV-IV in Fig. 2 und
- Fig. 5: eine schematisierte Draufsicht auf das Fahrgestell des in Fig. 1 dargestellten Fahrzeugkrans.

Der mit der Erfindung vorgeschlagene Fahrzeugkran weist einen als Kranträger und Fahrzeugrahmen dienenden, im Querschnitt kastenförmigen Träger 1 (vgl. dazu Fig. 4) auf, der sich in Längsrichtung des Fahrzeugs erstreckt und das die größte Fahrzeuglänge bestimmende Bauteil bildet (Fig. 1).
An seinen beiden Enden 1a bzw. 1b weist der Träger sich horizontal erstreckende vordere Querträger 2 und rückwärtige Querträger 3 mit beweglichen Stützbeinen 4 auf. Diese sind zum Zwecke der Vergrößerung der Stützbreite bezüglich der Querträger seitlich ausfahrbar und zum Anheben des Fahrzeugkrans bzw. zur Entlastung der am Träger 1 aufgehängten vorderen Räder 5 und hinteren Räder 6 in lotrechter Richtung teleskopierbar.
Stattdessen können die Stützbeine 4 auch dadurch an dem Untergrund 7 zur Einwirkung gebracht werden, daß sie bezüglich der Querträger um eine Horizontalachse schwenkbar sind.
Die Längsachse der Stützbeine ist mit 4a bezeichnet.

Im Hinblick auf seine Verwendung als Kranträger ist der Träger 1 in der Mitte zwischen den Radpaaren mit den Rädern 5 bzw. 6 auf der vom Untergrund 7 abgewandten Oberseite mit einem Drehkranz 8 ausgestattet, dessen Drehachse 8a senkrecht zur Längserstreckung des Trägers ausgerichtet ist. An dem Drehkranz sind - senkrecht zur Zeichenebene mit Abstand nebeneinanderliegend - zwei Tragarme 9 befestigt, zwischen denen an einer zur Drehachse 8a senkrechten Schwenkachse 10 ein mehrfach ausziehbarer Teleskop-Kranmast 11 schwenkbar gehalten ist.
Jeder der torsionssteifen, kastenförmigen Tragarme 9 setzt sich aus einem vom Drehkranz 8 ausgehenden 45°-Schrägabschnitt 9a und einem sich anschließenden waagerechten Kragabschnitt 9b zusammen, an dem die Schwenkachse 10 abgestützt ist. An einem der beiden Tragarme 9 ist außerdem der Kranantriebsmotor 12 befestigt.
In dem dargestellten Ausführungsbeispiel ist der Teleskop-Kranmast 11 sieben-schüssig ausgeführt, damit er in der eingefahrenen, liegenden Fahrstellung einschließlich seines Kopfes 11a nicht über das vordere Ende 1a des Trägers 1 hinausragt. Zum Verschwenken des Teleskop-Kranmastes 11 um die Schwenkachse 10 ist dieser in an sich bekannter Weise mit einem Zylinderaggregat 13 ausgestattet, das seinerseits gelenkig mit den 45°-Schrägabschnitten 9a in Verbindung steht. Das Zylinderaggregat 13 ist derart angeordnet und ausgelegt, daß der Teleskop-Kranmast 11 ausgehend von der Fahrstellung um maximal etwa 82 Grad in beliebige unterschiedliche Kranstellungen geschwenkt werden kann.

Mit Rücksicht auf die angestrebte kompakte Bauweise des Fahrzeugkrans sind die Tragarme 9 derart ausgestaltet, daß die Schwenkachse 10 verhältnismäßig hoch und - in Fahrzeug-Längsrichtung gesehen - in der Fahrstellung des Teleskop-Kranmastes 11 weiter von der Drehachse 8a entfernt liegt als die dem Träger-Endabschnitt 1b zugewandten Umfangsflächen des hinteren Radpaares mit den Rädern 6. Wie insbesondere die Fig. 3 erkennen läßt, weist die Schwenkachse 10 nahezu denselben Abstand von der Drehachse 8a auf wie die Längsachse 4a der mit den Querträgern 3 verbundenen hinteren Stützbeine 4.
Diese Anordnung der Schwenkachse 10 hat zur Folge, daß das hakenseitige Ende - d. h. der Kopf 11a - des Teleskop-Kranmastes 11 in der Fahrstellung in Fahrtrichtung (verdeutlicht durch den Pfeil 14) nach unten geneigt liegt. Die dadurch bedingte besonders tiefe Lage des hakenseitigen Endes verbessert bzw. erleichtert die Übersicht der Bedienungsperson im Fahrbetrieb und gestattet es, auch die im einzelnen noch zu erläuternde Fahrerkabine 15 - im Sinne einer kompakten Bauweise des Fahrzeugkrans - besonders niedrig auszubilden und anzuordnen. Darüber hinaus kann der Teleskop-Kranmast 11 bei vorgegebener Gesamtlänge des Fahrzeugkrans (bedingt durch seine Schräglage in der Fahrstellung) verhältnismäßig lang bemessen werden.

Die Fahrerkabine 15, welche sowohl für den Kran- als auch für den Fahrbetrieb des Fahrzeugkrans vorgesehen ist, ist mit dem Teleskop-Kranmast 11 um die Drehachse 8a mitdrehbar und zumindest in einer Richtung relativ zur Drehachse verstellbar über den Drehkranz 8 abgestützt. In jedem Falle ist die Fahrerkabine dabei auch so hoch angeordnet, daß der Sichtkreis der in der Fahrerkabine befindlichen Bedienungsperson im Fahrbetrieb oberhalb des die Fahrstellung einnehmenden Teleskop-Kranmastes 11 liegt.
Bei der Ausführungsform gemäß Fig. 1 und 2 ist die Fahrerkabine 15 im Bereich zwischen den beiden Radpaaren 5, 6 angeordnet und über eine nicht dargestellte Hubeinheit relativ zur Drehachse 8a höhenverstellbar. Während die Fahrerkabine 15 in Fig. 1 ihre Höchstlage einnimmt, ist in Fig. 2 die zugehörige Tiefstlage dargestellt. Zur Verdeutlichung des Höhenunterschiedes ist jeweils die beiden Lagen zugehörige Augenhöhe der Bedienungsperson eingetragen und mit 16a für die Höchstlage bzw. 16b für die beispielsweise 45 cm niedrigere Tiefstlage bezeichnet.
Die Hubeinheit kann insbesondere aus einem nach Art eines Parallelogramms angeordneten, angetriebenen Gestänge bestehen, das gleichzeitig an die Fahrerkabine und an den Drehkranz 8 angelenkt ist.
Durch die Verwendung einer höhenverstellbaren Fahrerkabine läßt sich der Fahrzeugkran beispielsweise kurzzeitig an niedrige Durchfahrtshöhen anpassen, ohne daß die Übersicht der Bedienungsperson insbesondere auch im Fahrbetrieb beeinträchtigt wird.
Die Fahrerkabine liegt im übrigen - wie die Fig. 1 bis 3 erkennen lassen - seitlich neben dem die Fahrstellung einnehmenden Teleskop-Kranmast 11.

Bei der Ausführungsform gemäß Fig. 3 ist die Fahrerkabine 15 bezüglich der Drehachse 8a des Drehkranzes 8 in zwei Richtungen verstellbar gehalten, nämlich höhenverstellbar (angedeutet durch den Doppelpfeil 17) und senkrecht zur Drehachse verfahrbar (angedeutet durch den Doppelpfeil 18). Die beiden einstellbaren Endlagen sind durch ausgezogene Linien (links im Bereich des Kopfes 11a) bzw. durch gestrichelte Linien (im Bereich der Drehachse 8a) dargestellt.
Der Vorteil dieser Ausführungsform besteht darin, daß die Fahrerkabine ggf. auch die Lage einer normalen Fahrzeugkabine einnehmen kann und damit der Bedienungsperson im Fahrbetrieb eine besonders gute Übersicht ermöglicht.
Die hier angesprochene Bewegungsmöglichkeit der Fahrerkabine läßt sich in einfacher Weise durch Abstützen an einer in Fahrzeug-Längsrichtung verlaufenden Führungsbahn verwirklichen, die ihrerseits höhenverstellbar gehalten ist; dies kann durch eine Schwenkbewegung oder eine Parallelverschiebung der Führungsbahn, beispielsweise bezüglich des Drehkranzes 8, herbeigeführt werden.

Um ein sicheres Fahren bei möglichst großer Wendigkeit auf der Straße und im Gelände zu gewährleisten, sind sämtliche Räder 5, 6 einzeln an Federbeinen 19 aufgehängt, die im wesentlichen vertikal teleskopierbar und zwischen dem Träger 1 und dem zugehörigen Rad 5 bzw. 6 angeordnet sind, sowie lenkbar (vgl. dazu Fig. 5) und antreibbar. Letzteres geschieht über als Einzelantriebe wirksame Hydromotoren 20, die in Höhe der Radnabe bzw. Radachse 5a oder 6a an dem jeweiligen Federbein 19 befestigt sind (vgl. dazu insbesondere Fig. 4).

Wie aus Fig. 4 und 5 ersichtlich ist, sind die Federbeine 19 nicht unmittelbar, sondern unter Zwischenschaltung je eines pfostenartigen Halteelements 21 mit dem Träger 1 verbunden, wobei jedes Halteelement starr an den Träger angebracht ist und - quer zu dessen Längserstreckung gesehen - nach oben über diesen hinausragt (vgl. dazu beispielsweise Fig. 1). An ihrem oberen Endabschnitt 21a, d. h. an dem über den Träger 1 nach oben hinausragenden Teilabschnitt, sind die Halteelemente 21 auf einem ausreichend bemessenen lotrechten Längsabschnitt mit dem zugehörigen Federbein 19 verbunden. Derartige Federbeine für Einzelradaufhängungen bei Fahrzeugkranen sind beispielsweise aus der DE 38 06 709 A1 vorbekannt.
In den Fig. 1 bis 3 ist der durch Einsatz der Federbeine ermöglichte Federweg der Räder 5 und 6 durch eine sichelförmige, strichpunktierte Kreislinie oberhalb des betreffenden Rades dargestellt; diese Kreislinie 5b bzw. 6b verdeutlicht gleichzeitig die mögliche Höchstlage des betreffenden Rades bezüglich des Trägers 1.

Zwecks Aufnahme größtmöglicher Kippmomente sind die sich gegenüberliegenden Halteelemente 21 - beispielsweise die in Fig. 4 dargestellten Halteelemente für das hintere Radpaar 6 - an ihrem obenliegenden Endabschnitt 21a oberhalb des Trägers 1 über ein querliegendes Aussteifungselement 22 miteinander verbunden; dieses weist - wie Fig. 4 erkennen läßt - insbesondere im Mittenbereich eine geringe Bauhöhe und insgesamt eine U-Form auf. Im Querschnitt (senkrecht zur Zeichenebene gesehen) sind die Aussteifungselemente 22 vorzugsweise jeweils kastenförmig ausgebildet.
Die zuvor beschriebene Ausgestaltung der Aussteifungselemente 22 hat zur Folge, daß in ihrem Bereich jeweils ein Zwischenraum 23 (vgl. 4) bzw. 24 (vgl. Fig. 1) vorhanden ist, welcher die Aufnahme für den Kranbetrieb benötigter Gegenstände (vgl. Fig. 4) bzw. die Aufnahme des dort befindlichen Längenabschnitts des Teleskop-Kranmastes 11 nebst Zylinderaggregat 13 (vgl. dazu Fig. 1) zuläßt.
Der in der Nähe des Kopfes 11a angeordnete, von oben zugängliche Zwischenraum 24 ermöglicht es also, für den dort befindlichen Teleskop-Kranmast eine bezüglich des Trägers 1 besonders tiefliegende Fahrstellung vorzusehen mit der Folge, daß auch das mit seinem Sichtkreis oberhalb der liegenden Teleskop-Kranmastes angeordneten Fahrerkabine 15 besonders tief ausgebildet und gelegt werden kann.

Mit Rücksicht darauf, daß die Halteelemente 21 nach oben über den Träger 1 hinausragen und die Federbeine 19 jeweils dort befestigt sind, lassen sich die Räder 5 und 6 - bei ausreichend bemessenem Federweg - ohne weiteres in der Weise anordnen, daß ihre Achsen 5a bzw. 6a im Fahrbetrieb oberhalb der Unterkante 1c des Trägers 1 liegen; auch insoweit wird durch die beschriebene Ausgestaltung eine kompakte Bauweise des Fahrzeugkrans erzielt.

Gemäß Fig. 5 weisen die pfostenartigen Halteelemente 21 in der Draufsicht von oben eine etwa trapezförmige Querschnittsform auf, d. h. sie verjüngen sich mit größer werdendem Abstand vom Träger 1 in Richtung auf das jeweils zugehörige Federbein 19.
Da die Lenkachse 25 jedes Rades 5 bzw. 6 aufgrund der Zwischenschaltung der Halteelemente 21 vom Träger 1 einen verhältnismäßig großen seitlichen Abstand 26 aufweist (vgl. dazu Fig. 5) lassen sich die Räder - trotz großer über die Halteelemente 21 auf den Träger zu übertragender Momente - sehr stark einschlagen. Der maximal mögliche Lenkausschlag jedes Rades 5 bzw. 6 beträgt in dem dargestellten Ausführungsbeispiel mehr als 60 Grad zu jeder Seite hin. Falls sämtliche Räder 5 und 6 mit Vollausschlag gelenkt werden, führt dies im Ausführungsbeispiel zu einem minimalen Drehkreis von 4,4 m an der Kurvenaußenseite und von 0,81 m an der Kurveninnenseite des Fahrzeugkrans.

## Patentansprüche

1. Fahrzeugkran mit
einem als Kranträger und als Fahrzeugrahmen dienenden Träger (1), der sich in Längsrichtung des Fahrzeugs erstreckt und kastenförmig ausgebildet ist,
Rädern (5, 6), die zumindest zum Teil lenkbar und/oder antreibbar sind,
einem Teleskop-Kranmast (11), der bezüglich des Trägers (1) mittels zumindest eines Tragarms (9) um eine zwischen zwei benachbarten Radpaaren (5, 6) angeordnete, zum Träger vertikale Drehachse (8a) bewegbar und um eine von dieser in Fahrzeug-Längsrichtung beabstandete, zur Drehachse (8a) senkrechte Schwenkachse (10) zwischen einer liegenden Fahrstellung und Kranstellungen schwenkbar ist,
einer um die vertikale Drehachse (8a) mit dem Teleskop-Kranmast (11) mitdrehbaren Fahrerkabine (15) und mit an dem Träger (1) gehaltenen bewegbaren Stützbeinen (4) zur Entlastung der Räder (5, 6) im Kranbetrieb,
**dadurch gekennzeichnet,**
daß die Räder (5, 6) mittels teleskopierbarer Federbeine (19) einzeln an dem Träger (1) aufgehängt und im wesentlichen vertikal federbar sind,
daß die Fahrerkabine (15) für den Kran- und Fahrbetrieb zumindest in einer Richtung relativ zur Drehachse (8a) verstellbar abgestützt ist,
daß zwischen jedem Federbein (19) und dem Träger (1) pfostenartige Halteelemente (21) angeordnet sind, die starr mit dem Träger (1) verbunden sind und - quer zu dessen Längserstreckung gesehen - nach oben über diesen hinaus ragen, wobei die Federbeine (19) am oberen Endabschnitt (21a) der Halteelemente (21) befestigt sind und
daß Aussteifungselemente (22) vorgesehen sind, über welche die Halteelemente (21) jedes Radpaares (5, 6) oberhalb der Oberkante des Trägers (1) starr miteinander verbunden sind.

2. Fahrzeugkran nach Anspruch 1, dadurch gekennzeichnet, daß die Schwenkachse (10) derart angeordnet ist, daß sie - in Fahrzeug-Längsrichtung gesehen - in der Fahrstellung des Teleskop-Kranmastes (11) weiter von der Drehachse (8a) entfernt liegt als die dem Träger-Endabschnitt (1b) zugewandten Umfangsflächen des hinteren Radpaares (6).

3. Fahrzeugkran nach zumindest einem der vorhergehenden Ansprüche, dadurch gekennzeichnet, daß die Schwenkachse (10) derart angeordnet ist, daß sie - in Fahrzeug-Längsrichtung gesehen - in der Fahrstellung des Teleskop-Kranmastes (11) zumindest in der Nähe der hinteren Stützbeine (4) liegt.

4. Fahrzeugkran nach zumindest einem der vorhergehenden Ansprüche, dadurch gekennzeichnet, daß die Schwenkachse (10) derart angeordnet ist, daß das hakenseitige Ende des Teleskop-Kranmastes (11) in der Fahrstellung in Fahrtrichtung (Pfeil 14) nach unten geneigt liegt.

5. Fahrzeugkran nach zumindest einem der vorhergehenden Ansprüche, dadurch gekennzeichnet, daß der Träger (1) das die größte Fahrzeuglänge bestimmende Bauteil darstellt, falls der Teleskop-Kranmast (11) die Fahrstellung einnimmt.

6. Fahrzeugkran nach zumindest einem der vorhergehenden Ansprüche, gekennzeichnet durch eine Anordnung der Fahrerkabine (15), bei welcher der Sichtkreis der in dieser befindlichen Bedienungsperson oberhalb des die Fahrstellung einnehmenden Teleskop-Kranmastes (11) liegt.

7. Fahrzeugkran nach zumindest einem der vorhergehenden Ansprüche, dadurch gekennzeichnet, daß die Fahrerkabine (15) relativ zur Drehachse (8a) höhenverstellbar ist.

8. Fahrzeugkran nach zumindest einem der vorhergehenden Ansprüche, dadurch gekennzeichnet, daß die Fahrerkabine (15) senkrecht zur Drehachse (8a) verfahrbar ist.

9. Fahrzeugkran nach zumindest einem der vorhergehenden Ansprüche, dadurch gekennzeichnet, daß die Halteelemente (21) in der Draufsicht eine trapezförmige Querschnittsform aufweisen.

## Claims

1. Mobile crane having
a bed (1) serving as a crane mounting and a vehicle frame, which extends in the longitudinal direction of the vehicle and is constructed in the form of a box,
wheels (5, 6), at least some of which can be steered and/or driven,
a telescopic crane jib (11), which can be moved in relation to the bed (1) by means of at least one supporting arm (9) about an axes of rotation (8a) perpendicular to the bed and disposed between two neighbouring pairs of wheels (5, 6), and can be pivoted about a pivotal axis (10) at a distance from the latter axis in the longitudinal direction of the vehicle and at right angles to the axis of rotation (8a) between a lowered travelling position and lifting positions,
a driver's cabin (15) which can be rotated with the telescopic crane jib (11) about the vertical axis of rotation (8a),
and adjustable supporting legs (4) fixed to the bed (1) to take the load off the wheels (5, 6) when the crane is in operation,
characterized in that
the wheels (5, 6) are mounted individually on the bed (1) by means of telescopic suspension struts (19) giving substantially vertical spring movement,
the driver's cabin (15) is mounted for travelling and lifting in such a way that it can be moved in at least one direction relative to the axis of rotation (8a),
post-like mountings (21) are disposed between each suspension strut (19) and the bed (1), which are rigidly connected to the bed (1) and - when viewed at right angles to its longitudinal dimension - project above it, the suspension struts (19) being attached to the upper end (21a) of the mountings (21), and
bracing elements (22) are provided by means of which the mountings (21) for each pair of wheels (5, 6) are rigidly connected to one another above the upper edge of the bed (1).

2. Mobile crane according to Claim 1, characterized in that the pivotal axis (10) is so disposed that - viewed in the longitudinal direction of the vehicle - with the telescopic crane jib (11) in the travelling position it is further from the axis of rotation (8a) than the peripheral surfaces of the rear pair of wheels (6) facing the end (1b) of the bed.

3. Mobile crane according to at least of the preceding claims, characterized in that the piviotal axis (10) is so disposed that - viewed in the longitudinal direction of the vehicle - with the telescopic crane jib (11) in the travelling position it is at least close to the rear supporting legs (4).

4. Mobile crane according to at least one of the preceding claims, characterized in that the pivotal axis (10) is so disposed that the hook end of the telescopic crane jib (11) in the travelling position slopes downwards in the direction of travel (arrow 14).

5. Mobile crane according to at least one of the preceding claims, characterized in that the bed (1) is the component determining the maximum length of the vehicle when the telescopic crane jib (11) is in the travelling position.

6. Mobile crane according to at least one of the preceding claims, characterized by a disposition of the driver's cabin (15) in which the field of view of the operator positioned in this is above the telescopic crane jib (11) when in the travelling position.

7. Mobile crane according to at least one of the preceding claims, characterized in that the driver's cabin (15) is adjustable for height in relation to the axis of rotation (8a).

8. Mobile crane according to at least one of the preceding claims, characterized in that the driver's cabin (15) can be moved at right angles to the axis of rotation (8a).

9. Mobile crane according to at least one of the preceding claims, characterized in that the mountings (21) when viewed from above have a trapezoidal cross-section.

## Revendications

1. Véhicule-grue comprenant
une poutre (1) servant de poutre de grue et de châssis automobile qui s'étend dans le sens longitudinal du véhicule en forme de caisson,
des roues (5, 6) qui sont au moins partiellement orientables et/ou entraînables,
un mât télescopique de grue (11), qui est mobile par rapport à la poutre (1) au moyen d'au moins un bras porteur (9) autour d'un axe de rotation (8a) vertical par rapport à la poutre et disposé entre deux paires de roues voisines (5, 6) et qui est pivotant autour d'un axe de pivotement (10) perpendiculaire à l'axe de rotation (8a) à distance de ce dernier dans le sens longitudinal du véhicule entre une position allongée de route et des positions de grue,
une cabine de conducteur (15) entraînée en rotation avec le mât télescopique de grue (11) autour de l'axe de rotation vertical (8a)
et des pieds d'appui (4) mobiles, maintenus à la poutre (1) afin de soulager les roues (5,6) en mode grue, caractérisé en ce que
les roues (5, 6) sont suspendues indépendamment sur la poutre (1) au moyen de pieds à ressort télescopiques (19) et sont suspendues sur ressort sensiblement à la verticale,
en ce que la cabine de conducteur (15) prend appui de manière réglable au moins dans une direction par rapport à l'axe de rotation (8a) pour le mode grue et le mode route,
en ce qu'entre chaque pied à ressorts (19) et la poutre (1) sont disposés des éléments de maintien (21) en forme de montant qui sont reliés rigidement à la poutre (1) et - vu transversalement à son extension longitudinale - dépassent vers le haut de cette dernière, les pieds à ressort (19) étant fixés sur la section supérieure d'extrémité (21a) des éléments de maintien (21) et en ce
qu'il est prévu des éléments raidisseurs (22) par l'intermédiaire desquels les éléments de maintien (21) de chaque paire de roues (5, 6) sont reliés rigidement entre eux au-dessus du bord supérieur de la poutre (1).

2. Véhicule-grue selon la revendication 1, caractérisé en ce que l'axe de pivotement (10) est disposé - vu dans le sens longitudinal du véhicule - en position de route du mât télescopique de grue (11), de manière à être plus éloigné de l'axe de rotation (8a) que ne le sont les surfaces périphériques de la paire arrière de roues (6), surfaces qui sont tournées vers la section arrière d'extrémité (1b) de la poutre.

3. Véhicule-grue selon au moins l'une des revendications précédentes, caractérisé en ce que l'axe de pivotement (10) est disposé de manière à se trouver - vu dans le sens longitudinal du véhicule - au moins à proximité des pieds d'appui arrière (4) en position de route du mât télescopique de grue (11).

4. Véhicule-grue selon au moins l'une des revendications précédentes, caractérisé en ce que l'axe de pivotement (10) est disposé de manière que l'extrémité formant crochet du mat télescopique de grue (11) est inclinée vers le bas dans le sens de la marche (flèche 14) en position de route.

5. Véhicule-grue selon au moins l'une des revendications précédentes, caractérisé en ce que la poutre (1) représente la partie déterminant la longueur maximale du véhicule dans le cas où le mât télescopique de grue (11) prend la position de route.

6. Véhicule-grue selon au moins l'une des revendications précédentes, caractérisé par une disposition de la cabine de conducteur (15), pour laquelle le cercle de visibilité de l'opérateur s'y trouvant est au-dessus du mât télescopique de grue (11) prenant la position de route.

7. Véhicule-grue selon au moins l'une des revendications précédentes, caractérisé en ce que la cabine du conducteur (15) est réglable en hauteur suivant l'axe de rotation (8a).

8. Véhicule-grue selon au moins l'une des revendications précédentes, caractérisé en ce que la cabine du conducteur (15) est mobile perpendiculairement à l'axe de rotation (8a).

9. Véhicule-grue selon au moins l'une des revendications précédentes, caractérisé en ce que les éléments de maintien (21) sont conçus de manière à présenter, en vue de dessus, une forme de section transversale trapézoïdale.
